# EUROPÄISCHE PATENTSCHRIFT

(11) **EP 3 328 782 B1**
(45) Veröffentlichungstag und Bekanntmachung des Hinweises auf die Patenterteilung: **12.06.2019**
(21) Anmeldenummer: 16774898.7
(22) Anmeldetag: 23.09.2016
(51) Int. Cl.: B66D 1/14, B66D 1/54, B66D 1/48, B66D 5/00

(54) **MOTORBETRIEBENER KRANANTRIEB**
MOTOR-OPERATED CRANE DRIVE
ENTRAÎNEMENT DE GRUE MOTORISÉ

(30) Priorität: 23.09.2015 DE 102015218300
(43) Veröffentlichungstag der Anmeldung: 06.06.2018
(73) Patentinhaber: Flender GmbH, 46395 Bocholt (DE)
(72) Erfinder: KUBE, Andreas, 52078 Aachen (DE)
(74) Vertreter: Maier, Daniel Oliver
(86) Internationale Anmeldenummer: PCT/EP2016/072678
(87) Internationale Veröffentlichungsnummer: WO 2017/050962

(56) Entgegenhaltungen:
- EP-A1- 1 710 199
- WO-A1-2011/129705
- DE-A1- 3 838 058
- DE-A1-102013 209 361

## Beschreibung

Die vorliegende Erfindung betrifft einen motorbetriebenen Kranantrieb und ein Verfahren zum Betreiben eines solchen Kranantriebs.

DE 3838058 A1 (Mannesmann AG) 10.05.1980 und EP 1 710 199 A1 (Shanghai Zhenhua Port Machinery Co. Ltd.) 11.10.2006 offenbaren motorbetriebene Kranantriebe, bei denen ein schnell drehender Motor über ein Getriebe eine langsam drehende Seiltrommel antreibt. Bei diesen Antriebssträngen ist es bekannt, auf der "schnellen Seite" des Getriebes, d.h. auf die schnell laufende Getriebeeingangswelle wirkend, eine Betriebsbremse und auf der "langsamen Seite" des Getriebes, d.h. auf die langsam laufende Getriebeausgangswelle wirkend, eine Sicherheitsbremse anzuordnen. Betriebsbremsen kommen bei den heute bekannten elektrisch bremsenden Systemen kaum als Stoppbremse zum Einsatz, sondern dienen dazu, die Last sicher zu halten. Sicherheitsbremsen dienen als zusätzliche Absicherung der Anlage, z.B. bei einem Bruch einer Getriebewelle. Da die Sicherheitsbremse in der Regel auf einer Bordscheibe der Seiltrommel, d.h. am lastseitigen Ende des rotierenden Antriebsstrangs, angeordnet ist, wird sie auch als Seiltrommelbremse bezeichnet. Da die Sicherheitsbremse zusätzlich zu der Betriebsbremse in der Lage ist, die Last zu stoppen und zu halten, wird sie auch als Zusatzbremse bezeichnet.

Bei Kranantrieben gibt es unterschiedliche Methoden, einen Hebe- oder Senkvorgang zu stoppen. In jedem Fall muss ein Kranantrieb einen Not-Halt aufweisen, durch den eine unmittelbar drohende oder eintretende Gefahr vermieden werden kann. Die Richtlinie 2006/42/EG des europäischen Parlaments und des Rates vom 17. Mai 2006 über Maschinen und zur Änderung der Richtlinie 95/16/EG definiert im Anhang, Abschnitt 1.2.4.3 einen Not-Halt als ein Stillsetzen im Notfall so, dass der gefährliche Vorgang möglichst schnell zum Stillstand gebracht wird, ohne dass dadurch zusätzliche Risiken entstehen.

DIN EN 13135:2013-05 "Krane - Sicherheit - Konstruktion - Anforderungen an die Ausrüstungen" in Kapitel 5.3.3.1 gibt an, dass bei einer Aktivierung des Not-Halts der Kategorie 1 die Betriebsbremse automatisch ansprechen muss, nachdem die elektrische Bremsung die Bewegung zum Anhalten gebracht hat. Insbesondere beim Not-Halt oder Not-Aus ist es bekannt, die auf der langsamen Seite des Getriebes befindliche Seiltrommelbremse zu aktivieren. Diese Bremse fällt mit sehr kurzer Totzeit ein, um die vom Kran transportierte Last möglichst schnell zum Stillstand zu bringen. Bei diesem Bremsvorgang muss die Drehmasse auf der Achse der schnell laufenden Motorwelle, insbesondere von Motor, Kupplung und Bremstrommel bzw. -scheibe der Betriebsbremse, vom Getriebe aufgefangen werden. Das kann dazu führen, dass das Getriebe ein Vielfaches des Nennmomentes als Lastspitze erfährt. Die auftretenden Drehmomentspitzen erfordern es, dass das Getriebe größer ausgelegt werden muss als es die maximale statische Last des Krans erfordern würde. Trotzdem sind die Lastspitzen zum Teil so groß, dass sich die Lebensdauer des Getriebes verkürzt.

Vöth, Stefan, Hubwerke mit Sicherheitsbremsen, Teile 1-3, in: Hebezeuge Fördermittel, Fachzeitschrift für Technische Logistik, ISSN 0017-9442, Berlin: Huss-Medien GmbH, 55 (2015), Heft 3, Seiten 150 bis 152; Heft 4, Seiten 192 bis 194; und Heft 5, Seiten 254 bis 255, www.hebezeuge-foerdermittel.de, schlägt vor, bei einem Not-Halt oder Not-Aus die Belastung im Antriebsstrang dadurch zu reduzieren, dass der Bremseingriff von Betriebs- und/oder Sicherheitsbremse möglichst zeitgleich zur Motorabschaltung oder ein zeitgleicher bzw. abgestimmter Eingriff von Sicherheitsbremse und Betriebsbremse erfolgt.

DE102013209361A1 offenbart einen motorbetriebenen Kranantrieb mit den Merkmalen des Oberbegriffs des Anspruchs 1.

Eine Aufgabe der Erfindung ist es, die bei einem Not-Halt auf dem Getriebe wirkende Last zu reduzieren.

Eine Lösung der Aufgabe ist ein Kranantrieb mit den in Anspruch 1 angegebenen Merkmalen. Eine weitere Lösung der Aufgabe ist ein Verfahren mit den in Anspruch 4 angegebenen Merkmalen. Es ist auch möglich, dass ein entsprechendes Verfahren bei einem Not-Aus durchgeführt wird.

Bei dem Kranantrieb handelt es sich um einen motorbetriebenen Kranantrieb. Der Kranantrieb weist einen Antriebsmotor, ein Getriebe und eine Seiltrommel auf. Von dem Begriff "Seiltrommel" sind alle anderen Arten von rotierenden Hebevorrichtungen, die z.B. Ketten, Bänder, o.ä. verwenden, mit umfasst.

Dabei ist das Getriebe so zwischen den Antriebsmotor und die Seiltrommel geschaltet, dass eine Drehung des Antriebsmotors in eine langsamere Drehung der Seiltrommel übersetzt wird. Das Getriebe unterteilt also den Kranantrieb in einen schneller drehenden Teil, auch als schneller drehende Seite des Getriebes bezeichnet, und einen langsamer drehenden Teil, auch als langsamer drehende Seite des Getriebes bezeichnet.

Auf der langsamer drehenden Seite des Getriebes ist eine Sicherheitsbremse angeordnet. Es ist möglich, dass die Sicherheitsbremse als eine an der Seiltrommel angeordnete Scheibenbremse oder eine Backen- bzw. Trommelbremse ausgebildet ist. Bei dem Kranantrieb wird ein zur Auslösung der Sicherheitsbremse dienendes Signal zur Einleitung einer elektrischen Bremsung des Antriebsmotors, d.h. zur Generierung eines der aktuellen Rotationsrichtung des Antriebsmotors entgegengesetzten Moments, genutzt. Somit wird ein Moment generiert, welches die Geschwindigkeit des Motors reduziert und somit die Wirkung der Sicherheitsbremse unterstützt. Das zur Auslösung der Sicherheitsbremse dienende Signal wird auch als Nothalt- oder Notstopp-Signal bezeichnet.

Bei dem Verfahren handelt es sich um ein Verfahren zum Betreiben eines motorbetriebenen Kranantriebs, bei dem ein schneller drehender Antriebsmotor über ein Getriebe eine langsamer drehende Seiltrommel antreibt. Dabei ist auf der langsamer drehenden Seite des Getriebes eine Sicherheitsbremse angeordnet. Ein zur Auslösung der Sicherheitsbremse dienendes Signal, insbesondere aufgrund der Betätigung eines Not-Halt-Schalters, wird zur Einleitung einer elektrischen Bremsung des Antriebsmotors genutzt.

Wenn der Motor zeitgleich zum Ansprechen der Sicherheitsbremse oder kurz vorher ein Bremsmoment erzeugt, wird die von der Sicherheitsbremse abzubremsende träge Masse und somit die Lastspitze im Getriebe um einen beträchtlichen Betrag reduziert. Die genaue Höhe hängt von der Leistungsfähigkeit der Motor-Umrichter-Kombination ab, beträgt aber in der Regel nicht weniger als das einfache Nennmoment. Dies ist möglich, weil die Umrichter an Kranantrieben in der Regel rückspeisefähig sind und die kinetische Energie des Motors generatorisch ins Netz zurückspeisen können.

Alternativ kann die kinetische Energie des Motors durch einen Bremswiderstand in thermische Energie umgewandelt werden. Es ist auch möglich, die aus der Last entnommene potentielle Energie in einem mechanischen Speichersystem zu speichern, z.B. in einer Feder oder einer Schwungmasse.

Die Erfindung führt dazu, dass bei einem Not-Halt die auf das Getriebe wirkende Last reduziert wird. Infolgedessen treten weniger Getriebeschäden auf und Getriebe oder Getriebeteile können kleiner dimensioniert werden. Dies bringt vor allem wirtschaftliche Vorteile sowie gegebenenfalls eine höhere Verfügbarkeit des Antriebs.

Im Folgenden wird die Erfindung anhand eines Ausführungsbeispiels unter Zuhilfenahme der Zeichnung erläutert. Es zeigt schematisch und nicht maßstabsgetreu
- Fig. 1: einen Kranantrieb, und
- Fig. 2: ein Diagramm zur Veranschaulichung der bei den Bremsvorgängen auftretenden Zeitskalen.

Fig. 1 zeigt schematisch und nicht maßstabsgetreu einen motorbetriebener Kranantrieb, bei dem ein elektrischer Motor 1, z.B. ein Drehstrommotor, über ein Getriebe 2 eine Seiltrommel 3 antreibt. Der Motor 1 wird dabei über einen Frequenzumrichter 6 mit elektrischem Strom versorgt.

Eine Antriebswelle 11 des Motors 1 ist mit einer Eingangswelle 21 des Getriebes 2 mittels einer Kupplungseinrichtung 30 verbunden. Dabei ist an der Kupplung 30 eine Betriebsbremse 4 angeordnet, welche eine drehfest mit der Kupplung 30 verbundene Bremsscheibe 41 und einen Bremssattel 40 aufweist. Im Bremssattel 40 montierte Bremsklötze können dabei die Bremsscheibe 41 von beiden Seiten beaufschlagen. Die Betriebsbremse 4 auf der schnellen Seite des Getriebes 2 ist nur als Haltebremse für das stehende Antriebssystem ausgelegt.

Eine Drehbewegung der Eingangswelle 21 des Getriebes 2 wird durch drei Getriebestufen in eine langsamere Drehbewegung der Ausgangswelle 22 des Getriebes 2 übersetzt. Eine Seiltrommel 3 ist mit der Ausgangswelle 22 drehfest verbunden. Dabei ist an der Seiltrommel 3 eine Sicherheitsbremse 5 angeordnet, welche eine drehfest mit der Seiltrommel 3 verbundene Bremsscheibe 51 und einen Bremssattel 50 aufweist. Im Bremssattel 50 montierte Bremsklötze können dabei die Bremsscheibe 51 von beiden Seiten beaufschlagen. Nach Eintreffen eines Not-Halt-Signals wird die auf der langsamen Seite des Getriebes 2 befindliche Seiltrommelbremse 5 aktiviert. Die Seiltrommelbremse 5 greift in sehr kurzer Zeit und mit sehr großer Kraft zu, um eine vom Kran transportierte Last möglichst schnell zum Stillstand zu bringen.

Ein Kranführer kann in einem Notfall, z.B. wenn sich eine Person im Gefahrenbereich unterhalb einer Last befindet, einen Not-Halt-Schalter 70 betätigen, um die Seiltrommel so schnell wie möglich zum Stillstand zu bringen. Beim Betätigen des Not-Halt-Schalters 70 wird ein erstes Not-Halt-Signal erzeugt und über eine erste Signalleitung 7 zu einem Steuergerät 80 übertragen. In dem Steuergerät löst das eingehende erste Not-Halt-Signal einen Vorgang aus, in dessen Verlauf ein zweites Not-Halt-Signal erzeugt und über eine zweite Signalleitung 8 zu der Seiltrommelbremse 5 übertragen wird, und ein drittes Not-Halt-Signal erzeugt über eine dritte Signalleitung 9 zu dem Frequenzumrichter 6 übertragen wird.

Das bei der Seiltrommelbremse 5 eintreffenden Not-Halt-Signal löst dort ein Aktivieren der Seiltrommelbremse 5 aus, in Folge dessen eine Rotation der Seiltrommel 3 bis zum Stillstand abgebremst und die Seiltrommel 3 im Stillstand gehalten wird.

Das bei dem Frequenzumrichter 6 eintreffende Not-Halt-Signal löst dort ein Aktivieren oder Aufrechterhalten eines der Rotationsrichtung des Motors entgegengesetzten Luftspaltmoments des Elektromotors 1 aus. Bei einem Generatorbetrieb wird die kinetische Energie des Elektromotors 1 in elektrische Energie gewandelt und entweder über einen elektrischen Widerstand als Wärme abgeführt (Widerstandsbremse) oder in ein Stromnetz 60 oder einen Speicher zurückgespeist (Nutzbremse).

Die Aktivierung eines Generatorbetriebs des Elektromotors 1 führt zu einer elektrischen Bremsung des Motors 1, d. h. der Motor 1 selbst erzeugt ein seiner Rotationsbewegung entgegen gerichtetes Bremsmoment. Die vom Getriebe 1 abzufangende Lastspitze, welche durch die Abbremsung der trägen Masse der schnellen Seite des Getriebes 1 nach dem Aktivieren der Seiltrommelbremse 5 im Getriebe 1 erzeugt wird, wird durch die elektrische Bremsung des Motors 1 wesentlich reduziert, weil die träge Masse des Motors 1 durch dessen elektrische Bremsung nicht oder zumindest teilweise nicht zum Tragen kommt. Die genaue Höhe der Lastreduktion hängt von der Leistungsfähigkeit der Motor-Umrichter-Kombination ab, beträgt aber in der Regel nicht weniger als das einfache Nennmoment des Getriebes 1. Diese Reduktion ist möglich, weil der Umrichter 6 rückspeisefähig ist und die kinetische Energie der Mechanik generatorisch ins Netz 60 zurückspeisen kann.

Die vom Steuergerät 80 gesendeten Not-Halt-Signale werden zeitlich so festgelegt, dass das Einfallen der Seiltrommelbremse 5 und die elektrische Bremsung des Motors 1 zum selben Zeitpunkt erfolgen oder die elektrische Bremsung des Motors 1 kurz, insbesondere im Bereich von bis zu wenigen Zehntelsekunden, vor dem Einfallen der Seiltrommelbremse 5 erfolgt. Auf diese Weise wird sichergestellt, dass die vom Getriebe 1 abzufangende träge Masse tatsächlich reduziert wird. Würde sich nämlich die elektrische Bremsung des Motors 1 gegenüber dem Einfallen der Seiltrommelbremse 5 verzögern, wäre eine Reduktion der Last nicht erreichbar.

Das zur Auslösung der Sicherheitsbremse 5 dienende Not-Halt-Signal, welches von dem Not-Halt-Schalter 70 erzeugt wird, wird in dem Steuergerät 80 zur Generierung eines weiteren, an den Umrichter 6 adressierten Not-Halt-Signals und somit zur Einleitung einer elektrischen Bremsung des Motors 1 genutzt.

Fig. 2 zeigt ein Diagramm zur Veranschaulichung der Zeitskalen, auf denen die Bremsvorgänge stattfinden. Im Diagramm sind für einen Anhebevorgang mit einem plötzlich erfolgendem Not-Halt-Signal Drehmomente M über der Zeit t in der Einheit ms aufgetragen. Im Diagramm sind das Luftspaltmoment 100 des Motors, das Bremsmoment 110 der Seiltrommel und das Getriebemoment 120 aufgetragen.

Zunächst findet ein Anhebevorgang eines Krans, wie in Fig. 1 gezeigt, statt: Im Elektromotor 1 liegt ein konstantes Luftspaltmoment 100 vor, welches auf das Getriebe 2 übertragen wird und dort als ein konstantes Getriebe-Drehmoment 120 wirkt. Das Bremsmoment 110 der Seiltrommel ist Null, da die Sicherheitsbremse 5 nicht aktiviert ist.

Zum Zeitpunkt S, ungefähr bei t = 100 ms, erfolgt ein Not-Halt-Signal, was ein Abschalten des Motors 1 auslöst. Dadurch fällt das Luftspaltmoment 100 des Motors 1 unmittelbar auf Null ab. Gleichzeitig wird durch das Not-Halt-Signal die Sicherheitsbremse 5 ausgelöst.

Zwischen dem Zeitpunkt S des Not-Halt-Signals und dem Ansteigen des Bremsmoments 110 zum Zeitpunkt A liegt eine Zeitspanne von ca. 200 ms, in dem die Bremsbeläge von ihrer Ruhestellung an die Bremsscheibe gefahren werden. Nach den 200 ms, d.h. bei Zeitpunkt A, liegen die Bremsbeläge an der Bremsscheibe an. Ab diesem Zeitpunkt steigt der Anpressdruck der Bremsbeläge an die Bremsscheibe, was den steilen Anstieg des Bremsmoments 110 der Seiltrommel hervorruft.

Zwischen dem Zeitpunkt S des Not-Halt-Signals und dem Ansteigen des Bremsmoments 110 zum Zeitpunkt A schwingt das Getriebemoment 120 sinusförmig um einen leicht abnehmenden Drehmoment-Wert: das Motormoment wirkt nicht mehr auf das Getriebe 2, aber die Trägheit lässt das Getriebe 2 weiter rotieren. Die leicht fallende Tendenz des Mittelwertes des Getriebemoments 120 resultiert aus dem sich nun langsam entspannenden Seil, die Schwingung ergibt sich aus der plötzlichen Entspannung des Getriebes 2.

Sobald die Bremsbeläge der Sicherheitsbremse 5 an der Bremsscheibe anliegen, steigt das Bremsmoment 110 der Seiltrommel stark an und erreicht nach ca. 40 ms seinen Maximalwert. Gleichzeitig und ähnlich abrupt steigt das Getriebemoment 120 an, da nun die träge Masse der mit der Getriebeeingangswelle 21 verbundenen Elemente des Antriebsstrangs, insbesondere des Motors 1, der Kupplung 30 und der Betriebsbremse 4, "von vorne", d.h. über die Getriebeeingangswelle 21, auf das Getriebe 2 einwirken.

Ab dem Zeitpunkt B, d.h. dem Zeitpunkt, zu dem das Bremsmoment 110 an der Seiltrommel seinen maximalen Wert erreicht hat, bleibt dieses Bremsmoment 110 konstant auf seinem Maximalwert, da die Sicherheitsbremse 5 ihre maximale Bremswirkung erreicht hat. Unmittelbar nach dem Zeitpunkt B erreicht auch das Getriebemoment 120 seinen Maximalwert; dieser Wert kann so hoch sein, dass das Getriebe 2 geschädigt wird. Nach dem Erreichen des Maximalwerts des Getriebemoments 120 schwingt das Getriebemoment 120 sinusförmig um einen leicht abnehmenden Drehmoment-Wert.

Durch die vorliegende Erfindung kann der Maximalwert des Getriebemoments 120 erheblich verringert werden.

## Patentansprüche

1. Motorbetriebener Kranantrieb, bei dem ein Motor (1) über ein Getriebe (2) eine Seiltrommel (3) antreibt und auf der langsamer drehenden Seite des Getriebes (2) eine Sicherheitsbremse (5) angeordnet ist, wobei ein zur Auslösung der Sicherheitsbremse (5) dienendes Signal zur Einleitung einer elektrischen Bremsung des Motors (1) genutzt wird.

2. Motorbetriebener Kranantrieb nach Anspruch 1, mit einem Frequenzumrichter (6) zur Steuerung des Motors (1).

3. Motorbetriebener Kranantrieb nach Anspruch 1 oder 2, mit einem Steuergerät (80) zur Generierung und zeitlichen Festlegung des Signales zur Einleitung einer elektrischen Bremsung des Motors (1).

4. Verfahren zum Betreiben eines motorbetriebenen Kranantriebs, bei dem ein schneller drehender Motor (1) über ein Getriebe (2) eine langsamer drehende Seiltrommel (3) antreibt und auf der langsamer drehenden Seite des Getriebes (2) eine Sicherheitsbremse (5) angeordnet ist, wobei ein zur Auslösung der Sicherheitsbremse (5) dienendes Not-Haltsignal zur Einleitung einer elektrischen Bremsung des Motors (1) genutzt wird.

5. Verfahren nach Anspruch 4, wobei das zur Auslösung der Sicherheitsbremse (5) dienende Signal in einem Steuergerät (80) empfangen wird, das Steuergerät (80) nach Empfang des Signals ein Signal zur Einleitung einer elektrischen Bremsung des Motors (1) generiert und zeitlich festlegt, und das Signal zur Einleitung einer elektrischen Bremsung des Motors (1) an einen Motor oder einen den Motor speisenden Umrichter sendet.

## Claims

1. Motor-driven crane drive, in which a motor (1) drives a rope drum (3) via a gear unit (2) and a safety brake (5) is arranged on the slower-rotating side of the gear unit (2), wherein a signal serving to trigger the safety brake (5) is used to initiate electric braking of the motor (1).

2. Motor-driven crane drive according to claim 1, with a frequency converter (6) for controlling the motor (1).

3. Motor-driven crane drive according to claim 1 or 2, with a control device (80) for generating and determining the timing of the signal for initiating electric braking of the motor (1).

4. Method for operating a motor-driven crane drive, in which a faster-rotating motor (1) drives a slower-rotating rope drum (3) via a gear unit (2) and a safety brake (5) is arranged on the slower-rotating side of the gear unit (2), wherein an emergency stop signal serving to trigger the safety brake (5) is used to initiate electric braking of the motor (1).

5. Method according to claim 4, wherein the signal serving to trigger the safety brake (5) is received in a control device (80), after receiving the signal the control device (80) generates and determines the timing of a signal for initiating electric braking of the motor (1), and sends the signal for initiating electric braking of the motor (1) to a motor or a converter supplying the motor.

## Revendications

1. Entraînement de grue motorisé, dans lequel un moteur (1) entraîne un tambour (3) à câble par une transmission (2) et un frein (5) de sécurité est disposé du côté tournant lentement de la transmission (2), un signal servant à déclencher le frein (5) de sécurité étant utilisé pour lancer un freinage électrique du moteur (1).

2. Entraînement de grue motorisé suivant la revendication 1, comprenant un convertisseur (6) de fréquence pour commander le moteur (1).

3. Entraînement de grue motorisé suivant la revendication 1 ou 2, comprenant un appareil (80) de commande pour la production et la fixation dans le temps du signal de lancement d'un freinage électrique du moteur (1).

4. Procédé pour faire fonctionner un entraînement de grue motorisé, dans lequel un moteur (1) tournant rapidement entraîne, par l'intermédiaire d'une transmission (2), un tambour (3) à câble tournant lentement et un frein (5) de sécurité est disposé du côté tournant lentement de la transmission (2), dans lequel on utilise, pour lancer un freinage électrique du moteur (1), un signal d'arrêt d'urgence servant à déclencher le frein (5) de sécurité.

5. Procédé suivant la revendication 4, dans lequel on reçoit, dans un appareil (80) de commande, le signal servant à déclencher le frein (5) de sécurité, l'appareil (80) de commande produit et fixe dans le temps, après réception du signal, un signal de lancement d'un freinage électrique du moteur (1) et envoie le signal de lancement d'un freinage électrique du moteur (1) à un moteur ou à un convertisseur alimentant le moteur.
